# EUROPÄISCHE PATENTSCHRIFT

(11) **EP 1 654 747 B1**
(45) Veröffentlichungstag und Bekanntmachung des Hinweises auf die Patenterteilung: **03.10.2007**
(21) Anmeldenummer: 04762633.8
(22) Anmeldetag: 09.08.2004
(51) Int. Cl.: H01H 9/04

(54) **ELEKTRISCHER SCHALTER**
ELECTRICAL SWITCH
INTERRUPTEUR ELECTRIQUE

(30) Priorität: 14.08.2003 DE 10337310
(43) Veröffentlichungstag der Anmeldung: 10.05.2006
(73) Patentinhaber: Delphi Technologies Inc., Troy, MI 48007 (US)
(72) Erfinder: GEPPERT, Michael, 55411 Bingen (DE); SCHNEISS, Rüdiger, 55629 Seesbach (DE)
(74) Vertreter: Becker, Bernd
(86) Internationale Anmeldenummer: PCT/DE2004/001788
(87) Internationale Veröffentlichungsnummer: WO 2005/017930

(56) Entgegenhaltungen:
- DE-U- 1 753 697
- DE-U- 8 516 070
- DE-U- 9 306 875
- US-A- 4 308 434
- US-A- 5 901 839

## Beschreibung

Die Erfindung bezieht sich auf einen elektrischen Schalter mit einem in einem Gehäuse kreuzweise verschiebbar gelagerten Betätigungselement mit einem zugeordneten Ansatz, der sich unter Zwischenanordnung einer Dichtung aus einem elastomeren Kunststoff durch eine Gehäusewandung erstreckt.

Bei einem aus der Praxis bekannten Schalter sind der Gehäusewandung als Dichtung zwei gegenüberliegende Dichtlippen zugeordnet, zwischen denen der Ansatz angeordnet ist. Die Dichtlippen liegen tangential an dem Ansatz des Betätigungselementes an und kommen im weiteren Verlauf in gegenseitige Anlage, wobei in Verschieberichtungen des Betätigungselementes unmittelbar am Ansatz Öffnungen zwischen den Dichtlippen vorhanden sind, deren Größe im Wesentlichen von der Geometrie des Ansatzes sowie der Elastizität des Werkstoffes der Dichtlippen bestimmt ist. Durch diese Öffnungen kann Wasser in das Innere des Schalters eindringen.

Im Weiteren sind abgedichtete Wippen- und Drucktastenschalter bekannt, deren Betätigungselemente von einer mit dem Gehäuse verbundenen elastischen Kappe überspannt sind. Eine solche Kappe beeinträchtigt jedoch das taktile Wahrnehmungsvermögen der Schaltvorgänge und ist aus gestalterischen Gesichtspunkten oftmals unerwünscht.

Darüber hinaus zeigt die US-A-4 308 434 einen elektrischen Schalter mit einem in einem Gehäuse verschwenkbar gelagerten Betätigungselement mit einem Ansatz, der sich unter Zwischenanordnung einer Dichtung durch eine Gehäusewandung erstreckt. Die Dichtung ist als Dichtmembrane aus einem elastomeren Kunststoff ausgebildet und liegt unter Vorspannung abdichtend an dem Ansatz an.

Ferner offenbart die den nächstliegenden Stand der technik bildende US-A-5 901 839 einen Sitzverstellschalter mit mehreren Betätigungselementen, von denen eines als Sitzteilbetätigungsschaltknopf ausgebildet und kreuzweise verschiebbar gelagert ist. Der Sitzteilbetätigungsschaltknopf wirkt mit einem eine Dichtmembrane durchragenden Ansatz zusammen, der Bestandteil eines in einem Gehäuse gelagerten Schaltgliedes ist.

Darüber hinaus ist aus der Ep 0 878 814 ein Schalter bekannt, der eine in einem Mehr-Komponenten-Spritzgussverfahren einstückig mit einem Gehäuse ausgebildete Dichtung umfasst, die ein Ansatz eines Betätigungselementes durchragt.

Es ist Aufgabe der Erfindung, einen Schalter der eingangs genannten Art zu schaffen, dessen Betätigungselement wirksam abgedichtet in dem Gehäuse gelagert ist, wobei sich die Abdichtung nicht auf die Formgestaltung des Betätigungselementes sowie das Schaltgefühl auswirkt und keine zusätzlichen Montagekosten verursacht.

Erfindungsgemäß wird die Aufgabe dadurch gelöst, dass die Dichtung als Dichtmembrane ausgebildet ist, die unter Vorspannung abdichtend an dem Ansatz des Betätigungselementes anliegt, einstückig mit dem Gehäuse in einem Mehr-Komponenten-Spritzgussverfahren ausgebildet ist und mindestens eine ringförmige Falte aufweist.

Durch das vorgespannte Anliegen der an der Gehäusewandung festgelegten Dichtmembrane an dem Ansatz ist das Eindringen von Schmutz oder Wasser in das Innere des Gehäuses im Bereich des Betätigungselementes wirksam verhindert. Darüber hinaus wirkt sich die Dichtung nicht auf das Betätigungselement aus, das somit in seiner Form frei zu gestalten ist und derart ausgebildet werden kann, dass es die Dichtung überdeckt, wonach diese für einen Benutzer des Schalters nicht mehr sichtbar ist. Bei diesem Schalter kann das Gehäuse unter Zwischenanordnung einer O-Ringdichtung mit einem Sockel abgedichtet verbunden werden. Die abgedichtete Lagerung des Betätigungselementes ist insbesondere bei einer Verwendung des Schalters als Sitzverstellschalter in einem Kraftfahrzeug erforderlich, der in einer Seitenverkleidung eines Kraftfahrzeugsitzes installiert wird, da diese Seitenverkleidung oftmals nicht von einem Dach des Kraftfahrzeuges überspannt ist und Spritzwasser bzw. Regenwasser von dem Dach auf den Schalter gelangen kann. Die abgedichtete Ausführung des Schalters ist weiterhin dann wichtig, wenn der Schalter beispielsweise als Lastschalter ausgeführt ist und ein relativ hoher Innenstrom anliegt, da eine durch Verschmutzung oder Befeuchtung verursachte Fehlkontaktierung in diesem Fall zu einer schwerwiegenden Beeinträchtigung des Bordnetzes des Kraftfahrzeuges führt. Die Dichtmembrane kann gemeinsam mit dem Gehäuse einstückig in einem Mehr-Komponenten-Spritzgussverfahren gefertigt werden. Damit ist eine Reduzierung der Anzahl der Einzelteile des Schalters gewährleistet und eine nachträgliche Montage der Dichtung nicht erforderlich. Die Falte der Dichtmembrane ist derart dimensioniert, dass ein kreuzweises Verschieben des Betätigungselementes bei gleichzeitiger Abdichtung gegenüber dem Gehäuse sichergestellt ist. In Abhängigkeit von dem Verschiebeweg des Betätigungselementes können auch zwei oder mehr leporelloartige Falten vorgesehen werden.

Um eine konstruktiv einfache und damit kostengünstige Dichtmembrane bereitzustellen, ist bevorzugt die Dichtmembrane kreisringförmig ausgebildet, wobei der große Durchmesser in dem Gehäuse befestigt ist und der kleine Durchmesser an dem Umfang des Ansatzes des kreuzweise verschiebbaren und/oder verdrehbaren Betätigungselementes anliegt.

Zur Verhinderung des kriechenden Eindringens von Wasser in das Innere des Schalters erstreckt sich vorzugsweise der kleine Durchmesser der Dichtmembrane in einen an dem Ansatz anliegenden Kragen. Zweckmäßigerweise ist innerhalb des Kragens ein umlaufender Wulst ausgebildet, der in einer korrespondierenden Ringnut des Ansatzes einliegt.

Es versteht sich, dass die vorstehend genannten und nachstehend noch zu erläuternden Merkmale nicht nur in der jeweils angegebenen Kombination sondern auch in anderen Kombinationen verwendbar sind. Der Rahmen der vorliegenden Erfindung ist nur durch die Ansprüche definiert.

Die Erfindung wird im Folgenden anhand eines Ausführungsbeispieles unter Bezugnahme auf die zugehörige Zeichnung näher erläutert. Die einzige Figur zeigt einen Teilschnitt durch einen erfindungsgemäßen elektrischen Schalter.

Der Schalter umfasst ein Gehäuse 1 mit einem zugeordneten Sockel 2 zur Aufnahme mehrerer Schaltglieder, deren Schaltkontakte mit sockelseitigen Schaltkontaktbahnen zusammenwirken, wobei zur Verlagerung der Schaltglieder eine Betätigerplatte 3 vorgesehen ist, in die ein Ansatz 4 eingreift, der mit einem Betätigungselement 5 verbunden ist. In den sich durch eine Gehäusewandung 6 erstreckenden Ansatz 4 ist eine an dem Betätigungselement 5 angeformte Achse 7 eingesetzt.

Zur abgedichteten Lagerung des Ansatzes 4 ist eine als Dichtmembrane 8 ausgebildete Dichtung 9 vorgesehen, die eine im Wesentlichen kreisringförmige Kontur aufweist. Ein Rand 10 der Dichtmembrane 8 ist innerhalb des Gehäuses 1 abgedichtet an der Gehäusewandung 6 festgelegt und erstreckt sich topfförmig über die Dicke der Gehäusewandung 6 in Richtung des Betätigungselementes 5 innerhalb einer Öffnung 11 in der Gehäusewandung 6. Im weiteren Verlauf ist die von dem Betätigungselement 5 überdeckte Dichtmembrane 8 mit zwei ringförmigen leporelloartigen Falten 12 versehen, die zueinander beabstandet sind und in einen kleinen Durchmesser der Dichtmembrane 8 münden, der in einen Kragen 13 übergeht. Der Kragen 13 liegt unter Vorspannung abdichtend an dem Ansatz 4 des Betätigungselementes 5 an. Zur sicheren Halterung des Kragens 13 ist innerhalb desselben ein umlaufender Wulst 14 ausgebildet, der in einer korrespondierenden Ringnut 15 des Ansatzes 4 einliegt. Bei einer Verschiebung des Betätigungselementes 5 aus seiner dargestellten Neutralstellung in eine seiner Schaltstellungen folgt der Kragen 13 der Dichtmembrane 8 den Bewegungen des mit dem Betätigungselement 5 verbundenen Ansatzes 4 unter einer Dehnung bzw. Stauchung der Falten 12. Damit ist eine zuverlässig abgedichtete Lagerung des Betätigungselementes 5 in dem Gehäuse 1 gewährleistet.

Um ein geradliniges bzw. kreuzweises Verschieben des Betätigungselementes 5 zu realisieren, sind innerhalb des Gehäuses 1 Führungsmittel vorgesehen, die entweder mit den Schaltgliedern oder der Betätigerplatte 3 zusammenwirken. Damit kommt der Öffnung 11 in der Gehäusewandung 6 des Gehäuses 1 keine Führungsfunktion zu, weshalb diese kreisförmig ausgebildet ist.

## Patentansprüche

1. Elektrischer Schalter mit einem in einem Gehäuse (1) kreuzweise verschiebbar gelagerten Betätigungselement (5) mit einem zugeordneten Ansatz (4), der sich unter Zwischenanordnung einer Dichtung (9) aus einem elastomeren Kunststoff durch eine Gehäusewandung (6) erstreckt, **dadurch gekennzeichnet, dass** die Dichtung (9) als Dichtmembrane (8) ausgebildet ist, die unter Vorspannung abdichtend an dem Ansatz (4) des Betätigungselementes (5) anliegt, einstückig mit dem Gehäuse (1) in einem Mehr-Komponenten-Spritzgussverfahren ausgebildet ist und mindestens eine ringförmige Falte (12) aufweist.

2. Schalter nach Anspruch 1, **dadurch gekennzeichnet, dass** die Dichtmembrane (8) kreisringförmig ausgebildet ist, wobei der große Durchmesser in dem Gehäuse (1) befestigt ist und der kleine Durchmesser an dem Umfang des Ansatzes (4) des kreuzweise verschiebbaren und verdrehbaren Betätigungselementes (5) anliegt.

3. Schalter nach Anspruch 1 oder 2, **dadurch gekennzeichnet, dass** sich der kleine Durchmesser der Dichtmembrane (8) in einen an dem Ansatz (4) anliegenden Kragen (13) erstreckt.

4. Schalter nach Anspruch 3, **dadurch gekennzeichnet, dass** innerhalb des Kragens (13) ein umlaufender Wulst (14) ausgebildet ist, der in einer korrespondierenden Nut (15) des Ansatzes (4) einliegt.

5. Schalter nach einem der Ansprüche 1 bis 4, **dadurch gekennzeichnet, dass** die Dichtmembrane (8) abgedichtet innerhalb des Gehäuses (1) befestigt ist.

6. Verwendung eines Schalters nach einem der Ansprüche 1 bis 5 als Sitzverstellschalter in einem Kraftfahrzeug.

## Claims

1. Electric switch with an operating member (5) mounted for cross-over displacement in a housing (1) with an associated attachment (4) which, through the intermediate arrangement of a seal (9) of elastomeric synthetic material, extends through a housing wall (6), **characterised in that** the seal (9)is constructed as a sealing membrane (8) which under pretension rests in a sealing manner against the attachment (4) of the operating member (5), is constructed in one piece with the housing (1) by a multicomponent injection moulding process and has at least one annular fold (12.

2. Switch according to claim 1, **characterised in that** the sealing membrane (8) is constructed in the form of a circular ring, wherein the large diameter is secured in the housing (1) and the small diameter rests against the perimeter of the attachment (4) of the cross-wise displaceable and rotatable operating member (5).

3. Switch according to claim 1 or 2, **characterised in that** the small diameter of the sealing membrane (8) extends into a collar (13) resting against the attachment (4).

4. Switch according to claim 3, **characterised in that** within the collar (13) there is provided a continuous bead (14) which engages with a corresponding groove (15) of the attachment (4).

5. Switch according to one of the claims 1 to 4, **characterised in that** the sealing membrane (8) is secured sealingly within the housing (1).

6. Use of a switch according to one of the claims 1 to 5, as a seat adjusting switch in a motor vehicle.

## Revendications

1. Commutateur électrique avec un élément d'actionnement (5) monté à translation en croix dans un boîtier (1) et associé à un appendice (4), lequel s'étend à travers une paroi de boîtier (6) avec interposition d'un joint (9) en matière plastique élastomère, **caractérisé en ce que** le joint (9) est conformé en membrane d'étanchéité (8) qui est appliquée sous précontrainte de manière étanche contre l'appendice (4) de l'élément d'actionnement (5), qui est réalisée en une seule pièce avec le boîtier (1) par un procédé de moulage par injection à plusieurs composants et qui comporte au moins un pli annulaire (12).

2. Commutateur selon la revendication 1, **caractérisé en ce que** la membrane d'étanchéité (8) est conformée en couronne, le grand diamètre étant fixé dans le boîtier (1) et le petit diamètre étant appliqué contre le pourtour de l'appendice (4) de l'élément d'actionnement (5) monté à translation en croix et à rotation.

3. Commutateur selon la revendication 1 ou 2, **caractérisé en ce que** le petit diamètre de la membrane d'étanchéité (8) se prolonge par un collet (13) appliqué contre l'appendice (4).

4. Commutateur selon la revendication 3, **caractérisé en ce qu'**à l'intérieur du collet (13) est prévu un bourrelet périphérique (14) qui est inséré dans une rainure correspondante (15) de l'appendice (4).

5. Commutateur selon une des revendications 1 à 4, **caractérisé en ce que** la membrane d'étanchéité (8) est fixée de manière étanche à l'intérieur du boîtier (1).

6. Utilisation d'un commutateur selon une des revendications 1 à 5 comme commutateur de réglage de siège dans un véhicule.
